# DEMANDE DE BREVET EUROPEEN

(11) **EP 0 020 234 A1**
(43) Date de publication de la demande: **10.12.1980**
(21) Numéro de dépôt: 80400696.3
(22) Date de dépôt: 20.05.1980
(51) Int. Cl.: H01J 29/08, H01J 29/02, H01J 31/49

(54) **Cible de prise de vues, tube muni d'une telle cible, et dispositif de prise de vues comprenant un tel tube**

(30) Priorité: 29.05.1979 FR 7913631
(71) Demandeur: THOMSON-CSF, 75008 Paris (FR)
(72) Inventeur: Felix, Pierre, F-75360 Paris Cedex 08 (FR); Guyot, Lucien, F-75360 Paris Cedex 08 (FR)
(74) Mandataire: Benoit, Monique

(57) **Abrégé**

L'invention concerne une cible de prise de vues.

La plaque signal (110) qui recouvre sur l'une de ses faces la cible proprement dite (10) est fractionnée en plusieurs plaques signal élémentaires (101), (102), (103) ... électriquement indépendantes, afin de réduire la capacité parasite lors du prélèvement du signal sur cette plaque. Dans une disposition préférée, ces plaques élémentaires sont orientées comme les lignes du balayage par le faisceau d'électrons de lecture. Cette lecture est faite soit par un faisceau unique, soit par un certain nombre de faisceaux indépendants couvrant chacun une portion de la cible.

Mêmes applications que dans l'art antérieur, prise de vues en infra-rouge notamment.

## Description

L'invention concerne une cible de prise de vues, ainsi que le tube de prise de vues muni d'une telle cible, et l'ensemble du dispositif formé par le tube et ses moyens de lecture.

La cible de l'invention peut être de structure variée, cible photoconductrice en l'un des matériaux usuels, comme le sulfure d'antimoine (Sb₂ s₃), l'oxyde de plomb (Pbo), etc, ou cible à mosaïque de photodiodes-formées dans un substrat de silicium, ou cible pyroélectrique... L'invention s'applique de façon générale à toutes ces sortes de cibles utilisées à la prise de vues, sans distinction quant à leur nature.

La cible comporte sur l'une de ses faces une plaque conductrice, ou plaque signal, sur laquelle est prélevé le signal électrique correspondant aux différents points de la cible, lors du balayage point par point de l'autre face de celle-ci, par le faisceau d'électrons de lecture. Le faisceau dépose en chaque point une certaine quantité d'électrons pour compenser l'effet produit en ce point dans le substrat par le rayonnement incident. Cette quantité, lue dans le circuit de la plaque signal, constitue le signal du point.

L'un des problèmes rencontrés dans la technique de ces cibles, et dans celle de la prise de vues en général, est celui du bruit inhérent à ces systèmes, bruit provenant de causes diverses, et de la cible elle-même notamment.

Or il apparaît que la capacité entre la plaque signal et la masse du système est l'une des causes de ce bruit.

La présente invention a pour objet une cible présentant une capacité de plaque signal réduite.

L'invention sera mieux comprise en se reportant à la description qui suit et aux figures jointes qui représentent :
- figure 1 : une vue schématique d'un dispositif de prise de vues de l'art antérieur ;
- figure 2 : un schéma électrique équivalent se rapportant au dispositif de la figure précédente ;
- figure 3 : une vue en perspective d'une cible de l'invention ;
- figures 4 et 5 : des schémas montrant deux des systèmes de commutation utilisés dans les dispositifs de prise de vues de l'invention.

Ci-dessous est donnée la description générale d'un dispositif de prise de vues de l'art antérieur, représenté schématiquement sur la figure 1. On distingue sur cette figure la cible 1 et ses deux parties constitutives, à savoir la cible proprement dite 10, consistant en une plaquette d'un matériau photosensible, et, appliquée sur l'une des faces de cette plaquette, la plaque signal 11, sur laquelle, comme on l'a dit, sont prélevés, en fonctionnement, les signaux des différents points de la cible. Le rayonnement incident arrive de la droite de la figure, du côté de la plaque signal, qui présente une bonne transparence à ce rayonnement, représenté par la flèche ondulée.

On distingue d'autre part sur la figure, le tube de prise de vues, désigné dans son ensemble par le repère 2, et dont l'enveloppe à vide porte le repère 20. A l'intérieur de celle-ci une cathode 21 fournit, en fonctionnement, un faisceau d'électrons, e (flèche coudée), dirigé vers la cible et balayant, comme il est connu de la technique, la cible en question point par point ; les moyens utilisés à la déviation du faisceau pour assurer ce balayage n'ont pas été représentés sur cette vue schématique comme connus de la technique. Une grille 22 placée devant la cible est reliée à la source de tension U_{G}.

On distingue enfin sur la figure 1, le préamplificateur 3, à la sortie duquel est recueilli le signal, vidéo par exemple, de la cible.

Dans une disposition courante, qui sera prise comme exemple pour fixer les idées, la plaque signal est polarisée par rapport à la masse par la source de tension V_{C}, ou tension de cible, par l'intermédiaire d'une résistance de polarisation Rp de 5 MQ. Le préamplificateur 3, à faible résistance d'entrée, comporte deux étages dont le premier est constitué, dans l'exemple, par un transistor à effet de champ à jonction 30, à bas niveau de bruit, dont la source et le drain sont représentés en S et D respectivement, et la grille en G ; le second étage consiste en un amplificateur opérationnel 31, dont la sortie A est celle du dispositif de lecture. La plaque signal, 11 est reliée au transistor par une capacité de liaison C_{L} de l'ordre de 10 nanofarads. La boucle 40 comporte une résistance R_{F} de l'ordre de quelques mégohms ; le drain du transistor à effet de champ 30 est polarisé par rapport à la masse par la source de tension V et la résistance R_{L}.

La figure 2 donne le schéma électrique équivalent du dispositif objet de la figure 1, pour la composante alternative du courant de cible i (flèche de gauche) parcourant le dispositif. Sur cette figure, Cₚ représente la capacité parasite de la plaque signal (repère 11 sur la vue d'ensemble de la figure précédente) et qui est de l'ordre de 8 picofarads dans l'exemple, c'est-à-dire la capacité entre la plaque signal en question et la masse, et celle des connexions par rapport à la même masse. La capacité C_{L} de la figure précédente n^{t}est pas représentée, car, pour l'alternatif, elle est équivalente à un court-circuit ; C_{S} et C_{D} désignent sur la figure les capacités de la grille du transistor à jonction par rapport à la source et au drain de celui-ci respectivement, de 2,5 et 1,5 picofarads ; le repère g représente la transconductance du transistor à jonction ; V_{g} représente la composante alternative de la tension au niveau de la grille du transistor.

En pratique, parmi les sources de bruit importantes de dispositifs de ce genre, on peut citer le bruit Schottky associé au courant de cible, d'autant plus faible que le courant de cible est faible, le bruit thermique associé aux résistances Rₚ et R_{F}, d'autant plus faible que ces résistances sont élevées, et le bruit associé à la tension de bruit en du transistor à jonction. Le bruit àssocié à la cible, bruit de génération et de recombinaison dans le cas d'une cible à semiconducteur, bruit thermique dans le cas d'une cible pyroélectrique, est en général négligeable devant les autres sources de bruit. Est également négligeable le courant de bruit associé au premier étage dans le cas d'un transistor à effet de champ à jonction.

On peut montrer cependant que, dans son ensemble, le bruit d'un tel dispositif est équivalent à un courant de bruit de cible que l'on désignera par iₐ et d'expression : où C_{T} est égale à la somme des capacités parasites et où en désigne la tension de bruit du premier étage, c'est-à-dire du transistor à effet de champ dans l'exemple. On a C_{T} = Cp + Cₛ + C_{D} ; dans cette formule, B désigne la bande passante du dispositif, proportionnelle à la fréquence image et au nombre de points de la cible, c'est-à-dire à la résolution. Le courant i_{B} est de l'ordre de quelques centaines de picoampères.

On voit sur l'expression (1) que le bruit de cible i_{B} est en raison directe, de la capacité totale C_{T}. Pour un premier étage donné, c'est-à-dire eₙ, C_{S} et C_{D} donnés et à bande passante B donnée, le bruit est d'autant plus faible que la capacité parasite Cₚ est plus faible.

Selon l'invention la diminution de la capacité C est obtenue par fractionnement de la plaque signal en plusieurs parties, électriquement isolées les unes des autres, dans les conditions qui vont être précisées.

Pour fixer les idées on a raisonné dans ce qui précède sur un premier étage du préamplificateur constitué par un transistor à effet de champ à jonction.

La conclusion précédente reste valable, de façon générale, pour tout dispositif de prise de vues utilisant une cible dont le signal est prélevé par une plaque signal, quelle que soit la structure de l'étage préamplificateur auquel elle est reliée. Toutes choses étant égales, le bruit de cible diminue avec la capacité de la plaque signal.

La figure 3 montre en perspective une cible de l'invention désignée globalement par le repère 1, comme sur la figure 1, et composée comme dans le cas de cette figure de la cible proprement dite 10 et de la plaque signal. Cette dernière porte le repère 110 et diffère de celle de la figure 1 par le fait que, dans l'invention, elle est constituée de plusieurs parties séparées, isolées électriquement les unes des autres comme le montre le dessin, et auxquelles on a donné les repères 101, 102, 103 ... ; sur la figure, pour la clarté, les proportions des éléments, en particulier leurs épaisseurs, n'ont pas été respectées.

Les différentes portions de la plaque signal de la cible de l'invention, ou plaques élémentaires, peuvent avoir une orientation quelconque par rapport à la direction du balayage de la cible par le faisceau de lecture ; toutefois, dans un mode préféré de réalisation de l'invention, elles sont disposées parallèlement à la direction de ce balayage.

La plaque signal est ainsi fractionnée en p plaques signal élémentaires ; p est égal à ― , N étant le nombre de lignes du balayage, de télévision par exemple, et n le nombre de lignes de ce balayage disposées vis-à-vis de la plaque signal élémentaire considérée. La capacité C précédente est divisée par p. Il va sans dire que la valeur maximale de p est N, c'est-à-dire le nombre de lignes du balayage ; dans ce cas il y a autant de plaques élémentaires que de lignes de balayage.

Chacune des plaques signal élémentaires est reliée à un préamplificateur. Un système de commutation permet de commuter à chaque instant la sortie du dispositif de lecture au préamplificateur associé à la plaque signal élémentaire qui reçoit le faisceau de lecture, ou d'analyse, unique, suivant les techniques d'adressage connues. Les p préamplificateurs ainsi que le registre d'adressage peuvent être, suivant les cas, à l'intérieur ou à l'extérieur du tube de prise de vues, qui comporte le nombre de sorties correspondantes.

Le schéma d'un tel système de commutation est donné en figure 4 ; les plaques signal élémentaires au nombre de quatre sont représentées par les rectangles sans repères ; chacune couvre sur la cible, dans l'exemple, la surface de cinq lignes de balayage (traits interrompus). Les p préamplificateurs, limités à quatre dans l'exemple, pₗ, P₂, P₃, P₄, sont connectés séquentiellement à la sortie A de l'amplificateur de sortie a par des transistors de commutation t₁, t₂, t₃, t₄. Un registre d'adressage R, dont le balayage est synchrone du balayage de la cible par le faisceau de lecture, permet l'adressage séquentiel des grilles des transistors.

La réalisation des cibles de l'invention et de leur dispositif dé lecture peut s'effectuer de diverses manières, que l'on peut classer en deux catégories, à intégration totale ou hybride ; dans la première, les préamplificateurs sont intégrés sur le même substrat que la cible. Cependant, dans l'état actuel de la technique des circuits intégrés, il est difficile d'obtenir de très faibles niveaux de bruit. La plus faible tension de bruit d'un amplificateur opérationnel intégré est, en nanovolts, 4 . √B, B étant la bande passante mesurée en hertz. C'est pourquoi on préférera la réalisation type bybride pour les cibles de l'invention, dans laquelle les préamplificateurs sont réalisés sous forme de "puces" séparées collées sur un substrat commun, qui peut être la fenêtre du tube de prise de vues, c'est-à-dire la partie de son enveloppe exposée aux rayonnements incidents : face terminale de droite de cette enveloppe sur la figure 1

La lecture de la cible de l'invention, à plaque signal fractionnée en plusieurs plaques-signal élémentaires, peut se faire au moyen de plusieurs faisceaux de lecture, chacun de ceux-ci étant utilisé pour lire les lignes situées vis-à-vis d'une plaque ou d'un groupe de plaques élémentaires. Soit k le nombre de plaques élémentaires par groupe ; k est un sous- multiple de p, au maximum égal à p, ce qui correspond au cas d'un faisceau de lecture unique envisagé plus haut, et au minimum égal à 1, ce qui correspond à un faisceau d'analyse par plaque élémentaire. Dans la situation intermédiaire il y a faisceaux d'analyse. Chacun des P k faisceaux de lecture analyse en parallèle les k plaques signal élémentaires du groupe.

Dans ce cas on utilise, pour la lecture, un dispositif de commutation par faisceau d'analyse, permettant de connecter séquentiellement à chacune des sorties du tube les k préamplificateurs associés à chacune des k plaques du groupe.

Les p k faisceaux d'électrons nécessaires sont obtenus, soit à partir d'une cathode unique et une optique électronique permettant de diviser le faisceau émis en p k faisceaux élémentaires, ou un système de diaphragmes disposés au voisinage immédiat de la cathode, soit à partir de p k cathodes élémentaires. Eventuellement les moyens de focalisation et de déviation verticale et horizontale sont communs à tous les faisceaux élémentaires.

La figure 5 montre le schéma de commutation dans ce cas ; les plaques signal élémentaires, représentées par les rectangles,six dans l'exemple, de la gauche de la figure, couvrent l'espace de n lignes du balayage qui en comporte en tout N ; dans l'exemple n = 5 et N = 30. Un même faisceau de lecture est utilisé pour un groupe de trois plaques signal élémentaires : on a k = 3 ; les préamplificateurs ont les repères p₁, p₁₀, p₁₁ et p_{2'} p_{20'} p₂₁ ; la figure ne montre que deux de ces groupes, auxquels correspondent les deux registres d'adressage r_{I} et r₂ et les deux sorties A₁ et A₂, correspondant chacune à un groupe de trois transistors, montés comme dans l'exemple de la figure 4, et sans repères pour la clarté.

L'intérêt de recourir à plusieurs faisceaux d'analyse ressort de ce qui suit.

Dans un permier type d'utilisation, on adopte une vitesse de balayage des faisceaux élémentaires identique à la vitesse de balayage dans le cas d'un seul faisceau (bande passante inchangée). La période trame est alors T' = où T est la période trame dans le cas d'un seul faisceau ; T' représente la durée séparant deux analyses successives d'un même point. Cette réduction de la période trame dans un rapport est favorable notamment à la lecture d'une cible pyroélectrique dans laquelle la résolution spatiale est limitée par la diffusion latérale de la chaleur au sein du matériau pyroélectrique ; or la longueur de diffusion est proportionnelle à la racine carré du temps d'intégration, généralement confondu avec la période trame T'.

Cette réduction est également favorable à la lecture d'une cible à mosaïque de détecteurs photo- voltalques, ou MIS, sensible au rayonnement infra-rouge, et où le temps d'intégration est limité par la génération due au fond continu.

Dans un autre type d'utilisation, on conserve, au contraire, la période trame T ; la vitesse de balayage est alors divisée par , de même que la bande passante. Le signal est également divisé par . Par contre, puisque le temps d'analyse d'un point donné se trouve de ce fait multiplié par , on peut avoir la même efficacité de lecture des points de la cible avec une résistance de faisceau plus élevée d'un facteur , donc avec un courant de cible plus petit d'un facteur , la résistance de faisceau étant inversement proportionnelle au courant de cible. Le bruit Schottky associé au courant de fais- ceau proportionnel à (i_{c} désignant le courant de cible et B la bande passante) est donc globalement divisé par , puisque i et B sont chacun séparément divisés par ce facteur. Le bruit associé au préampli-ficateur, , est divisé par à cause de la réduction de la bande passante, et par un terme supplémentaire à cause de la réduction de la capacité C_{T =} Cₚ + C_{S} + C_{D} due au fractionnement de la plaque signal. Globalement, en conservant la période trame T et en utilisant faisceaux d'analyse en parallèle, on obtient donc un gain sensible du rapport signal sur bruit.

Les applications de la cible de l'invention sont les mêmes que celles des cibles de l'art connu, notamment la prise de vues en infra-rouge.

## Revendications

1. Cible de prise de vues, composée d'un substrat plat et d'une plaque signal, conductrice de l'électricité, appliquée sur l'une des faces du substrat dont l'autre face est balayée point par point, en fonctionnement, par un faisceau d'électrons, qui y apporte la quantité de charges nécessaires pour compenser l'effet.produit par le rayonnement incident sur le substrat, laquelle quantité de charges, lue dans le circuit de la plaque signal, constitue le signal correspondant au point balayé, caractérisée en ce que la plaque signal est fractionnée en plusieurs plaques signal élémentaires électriquement indépendantes les unes des autres.

2. Cible de prise de vues suivant la revendication 1, caractérisée en ce que les plaques signal élémentaires consistent en des bandes parallèles entre elles et parallèles à la direction du balayage du substrat par le faisceau d'électrons.

3. Cible de prise de vues suivant la revendication 2, caractérisée en ce que chacune des plaques signal fait vis-à-vis à plusieurs lignes de balayage.

4. Tube de prise de vues, comprenant, à l'intérieur d'une enveloppe sous vide, des moyens produisant l'émission d'électrons et une cible vers laquelle sont dirigés ces électrons, et des moyens focalisant ces électrons et les déviant de manière qu'ils produisent sur l'une des faces de la cible des impacts sensiblement ponctuels, se déplaçant d'un point à l'autre de la cible suivant un réseau de lignes et de colonnes, caractérisé en ce que la cible en question est une cible suivant la revendication 1.

5. Tube de prise de vues suivant la revendication 4, caractérisé en ce que les électrons sont émis en un pinceau unique balayant successivement tous les points de la cible.

6. Tube de prise de vues suivant la revendication 4, caractérisé en ce que les électrons sont émis en plusieurs pinceaux balayant simultanément, chacun, l'ensemble des points de la cible situés vis-à-vis d'un groupe de plaques signal élémentaires.

7. Dispositif de prise de vues, composé de :
- un tube de prise de vues comprenant une cible et des moyens de balayage de l'une des faces de cette cible point par point par un pinceau d'électrons produit dans le tube et y déposant des électrons en chacun de ces points ;
- un dispositif de lecture des charges circulant dans le circuit de la plaque signal recouvrant la face opposée de cette cible, caractérisé en ce que le tube de prise de vues est un tube suivant la revendication 5, et caractérisé en ce que le dispositif de lecture comprend un préamplificateur par plaque signal élémentaire et un système de commutation assurant séquentiellement la commutation de chaque préamplificateur sur la sortie unique du dispositif.

8. Dispositif de prise de vues, composé de :
- un tube de prise de vues comprenant une cible et des moyens de balayage de l'une des faces de cette cible point par point par un pinceau d'électrons produit dans le tube et y déposant des électrons en chacun de ces points ;
- dispositif de lecture des charges circulant dans le circuit de la plaque signal recouvrant la face opposée de cette cible, caractérisé en ce que le tube de prise de vues est un tube suivant la revendication 6, et caractérisé en ce que le dispositif de lecture comprend un préamplificateur par plaque signal élémentaire et autant de systèmes de commutation qu'il y a de groupes de plaques signal élémentaires, chaque système assurant séquentiellement la commutation de chaque préamplificateur à une sortie du dispositif commune aux plaques d'un même groupe.
